# EUROPÄISCHE PATENTSCHRIFT

(11) **EP 0 104 330 B1**
(45) Veröffentlichungstag und Bekanntmachung des Hinweises auf die Patenterteilung: **26.02.1986**
(21) Anmeldenummer: 83106380.5
(22) Anmeldetag: 30.06.1983
(51) Int. Cl.: H01R 4/48, H01R 13/115

(54) **Federdruckanschluss für elektrische Leiter**
Spring pressure terminal for electrical conductors
Borne à ressort sous pression pour conducteurs électriques

(30) Priorität: 09.09.1982 DE 3233457
(43) Veröffentlichungstag der Anmeldung: 04.04.1984
(73) Patentinhaber: C.A. Weidmüller GmbH & Co., D-32760 Detmold (DE)
(72) Erfinder: Wider, Hans Wilhelm, D-4930 Detmold (DE); Wilmes, Manfred, D-4930 Detmold (DE)
(74) Vertreter: Loesenbeck, Karl-Otto, Dipl.-Ing.

## Beschreibung

Die Erfindung betrifft einen Federdruckanschluß für elektrische Leiter, mit einem Klemmkörper aus elektrisch leitendem Material und einer dazu beweglichen, betätigbaren den Leiter am Klemmenkörper festlegenden Feder.

Es ist von Federdruckklemmen für elektrische Leiter her bekannt, die elektrische Leiter klemmenden Federn im wesentlichen ortsfest an einem Klemmkörper in Form eines an das Stromführungsteil angeformten Klemmkäfigs anzuordnen. Zum Lösen der getätigten Klemmverbindung sind dabei entweder gesonderte Betätigungselemente im Klemmengehäuse gelagert (DE-A- 27 30 680), oder aber es sind im Klemmengehäuse bis zur Klemmstelle weisende Aussparungen für die Einführung eines Betätigungswerkzeuges, beispielsweise eines Schraubendrehers vorgesehen (DE-A-27 24 354). In beiden Fällen wird für die Betätigungselemente ein Raum beansprucht, der in diesen Anwendungsfällen derartiger Federdruckanschlüsse nicht zur Verfügung steht, wenn beispielsweise an mehrpolige, mehrreihige Anschlußleisten und dergleichen gedacht wird.

Es ist auch eine Federdruckklemme bekannt geworden (DE-A- 25 03 091), bei der die Feder gegenüber dem Klemmkäfig drehbeweglich angeordnet ist, um einen Leiter kontaktdruckfrei einbringen zu können. Die Feder wird dabei nach Einbringen des Leiters erst in ihrer Kontaktlage gedreht und in dieser verrastet gehalten. Die Montage einer derartigen Feder und die Betätigung einer derartigen Feder bringen dabei einen besonders großen Raumbedarf mit sich.

Aus der US-A-33 50 681 ist ein Steckverbinder bekannt, bei dem in dem Buchsenteil, an das ein elektrischer Leiter in üblicher Weise angeschlossen ist, im Aufnahmeraum für den Steckstift ein korbartiger Federkäfig mit zahlreichen Federbeinen vorgesehen ist. Beim Einstecken des Steckstiftes trifft dieser auf den Boden des Federkäfigs und nimmt diesen mit in den Aufnahmeraum hinein, wobei hierbei durch einen Steuerkurvenabschnitt am Buchsenteil die Federbeine des Käfigs in Richtung zum Steckstift hin zusammengedrückt werden und diesem in der Endeinsteckstellung einen zusätzlichen Halt gegen ein Herausfallen aus der Steckverbindung geben. Es handelt sich hierbei um das Prinzip des sogenannten "Nullkraftsteckers". Die Endeinstecklage des Steckstiftes und damit die zusammengedrückte Lage des Federkäfigs muß zusätzlich verriegelt werden.

Der vorliegenden Erfindung liegt die Aufgabe zugrunde, einen Feder-druckanschluß der gattungsgemäßen Art zu schaffen, der einen besonders geringen Raumbedarf sowohl bezüglich seiner Unterbringung wie bezüglich seiner Betätigung im Sinne eines Lösens des Anschlusses hat.

Die erfindungsgemäße Lösung ergibt sich aus dem kennzeichnenden Teil des Patentanspruches

Durch die Verschiebbarkeit der Feder parallel zu sich selbst in Leitereinsteck- oder auszugrichtung ergibt sich, bei ja immer vorhandener Frontbetätigungsmöglichkeit, d. h. einer Betätigung von der Leitereinsteckseite her, ein sehr geringer Raumbedarf für die Feder selbst und insbesondere nur ein minimaler Raumbedarf für ein Betätigungswerkzeug, zur Überführung der Feder in die Offenstellung, der normalerweise nur sehr geringfügig über den Raumbedarf hinausgeht, der sowieso für die Einsteckung des Leiters erforderlich ist. Im Hinblick auf die aufzubringenden Öffnungskräfte können das Steuerstück und die Steuerkurve klein gehalten werden, so daß sich von daher der Raumbedarf des Anschlusses nur unwesentlich erhöht.

Weitere bevorzugte Ausgestaltungen eines derartigen Federdruckanschlusses sind in den Unteransprüchen gekennzeichnet. Hervorzuheben sind dabei Ausgestaltungen, die es ermöglichen, daß sich bei Auftreten eines Leiterzuges zur Sicherung gegen einen unbeabsichtigten Leiterabzug die Klemmwirkung noch erhöht, oder die eine zusätzlich zu betätigende Verrastung ermöglichen; die Möglichkeit einer speziellen mehrteiligen Federausgestaltung zur Verbesserung der Krafteinleitung in den Leiter, sowie Maß-nahmen, die ein einwandfreies Verschieben der Feder in ihrer Ruhestellung bei Einführen eines feindrähtigen Leiters gewährleisten. Die Unteransprüche betreffen ferner die verschiedenen Ausgestaltungsmöglichkeiten bezüglich der Klemmkörper.

Bevorzugte Ausführungsbeispiele derartiger Federdruckanschlüsse werden nachstehend unter Bezugnahme auf die beigefügte Zeichnung näher beschrieben.

Es zeigen
Figur 1 einen Federdruckanschluß gemäß der Erfindung in vereinfachter Seitenansicht,
Figur 2 den Anschluß nach Figur 1 in vereinfachter Rückansicht,
Figur 3 einen weiteren derartigen Federdruckanschluß in vereinfachter seitenansicht,
Figur 4 einen weiteren derartigen Anschluß in vereinfachter Seitenansicht,
Figur 5 ein weiteres Ausführungsbeispiel eines derartigen Anschlusses in vereinfachter Seitenansicht,
Figur 6 ein weiteres Ausführungsbeispiel eines derartigen Anschlusses in vereinfachter Seitenansicht,
Figur 7 einen weiteren Federdruckanschluß gemäß der Erfindung in Seitenansicht,
Figur 8 den Anschluß nach Figur 7 in Draufsicht,
Figur 9 Teildraufsichten auf verschiedene Ausgestaltungen der Klemmenden von Federn für derartige Federdruckanschlüsse.

Bei dem in Figur 1 dargestellten Ausführungsbeispiel ist ein Klemmkörper 1 in Form eines Klemmgehäuses vorgesehen, in dem eine als Winkelstück ausgebildete Feder 2 parallel zu sich selbst verschieblich geführt ist. Gegenüberliegend der Klemmfläche 3 des gehäuseartigen Klemmkörpers 4 ist eine Gegenlagerfläche 3 für die Feder 2 vorgesehen, an der sich die Feder 2 in der Klemmstellung abstützen kann.

An der Feder 2 sind bei diesem Ausführungsbeispiel zwei Steuerstücke 5 in Form seitlicher Vorsprünge vorgesehen, während in den seitlichen Wandungen des gehäuseartigen Klemmkörpers 1 Aussparungen 6 vorgesehen sind, in die die seitlichen Vorsprünge 3 vorstehen. Die Aussparungen 6 sind in ihrer Formgebung einmal auf eine einfache Montage der Feder 2 ausgelegt und haben zum anderen Steuerkurven 7, die so in der Wegbahn der Vorsprünge 5 bei einer Verschiebung der Feder 2 parallel zu sich selbst in Leiterauszugrichtung liegen, daß bei dieser Verschiebung über die Steuerkurven 7 das Klemmende der Feder 2 von der Klemmfläche 3 des Klemmkörpers 1 fortgedrückt wird und dadurch die Klemmung gelöst werden kann. Der Lösevorgang erfolgt im dargestellten Ausführungsbeispiel durch ein Verschieben der Feder 2 ein wenig aus dem Klemmkörper 1 heraus. Im dargestellten Ausführungsbeispiel ist eine gesonderte Verrastung zur sicheren Aufrechterhaltung der Klemmstellen vorgesehen. Hierzu sind in dem nach unten offengehaltenen Anfangsbereich der seitlichen Wandungen des Kiemmkörpers 1 nach unten offene Ausklinkungen 8 vorgesehen, während an der Feder 2 in diesem Bereich seitliche Rastvorsprünge 9 vorgesehen sind, die in der Klemmstellung der Feder 2 in die Ausklinkungen 8 eingreifen, wie aus Figur 1 ersichtlich. Vor dem Lösen des Anschlusses muß die Feder 2 an ihrem frontseitigen Ende so weit nach unten gedrückt werden, daß die seitlichen Rastvorsprünge 9 aus den Ausklinkungen 8 freikommen. Bei dem nachfolgenden Herausziehen der Feder 2 im Sinne der Anschlußlösung fügt sich die Feder 2 mit den Oberflächen der seitlichen Vorsprünge 9 an den unteren freien Kanten der seitlichen Wände des gehäuseartigen Klemmkäfigs 1 und mit ihren seitlichen Steuervorsprüngen 5 an den schrägen Steuerkurven 7.

Bei dem in Figur 3 dargestellten Ausführungsbeispield, das einen grundsätzlich ähnlichen Aufbau wie das Ausführungsbeispiel nach Figur 1 hat, ist in dem Klemmkörper la in einer seitlichen Wandung eine Aussparung 6a vorgesehen, die eine schräg liegende Steuerkurve 7a aufweist, die mit einem Steuerstück in Form einer seitlich an der Feder 2a vorstehenden Steuerlasche 5a zusammenwirkt, und zwar mit derem abgerundeten Ende. Das Klemmende der Feder 2a wirkt wieder mit der Klemmfläche 3a zusammen. Die Feder stützt sich in der Klemmstellung an der Gegendruckfläche 4a des Klemmkörpers la ab. Die Feder 2a ist in diesem Ausführungsbeispiel als auf sich selbst über einen außenseitig liegenden Winkelbogen rückgeführtes Bügelstück ausgebildet. Das Lösen des Anschlusses geschieht dadurch, daß wiederum von der offenen Frontseite her eingewirkt wird, und zwar gemäß Pfeil auf den Windungsbogen der Feder 2a gedrückt und diese ein wenig in Leitereinsteckrichtung in den Klemmkörper la hineingeschoben wird, wodurch das gerundete Ende der Steuerlasche 5a an der schrägen Steuerfläche 7a nach unten läuft und das Klemmende der Feder 2a von der Klemmfläche 3a fortdrückt. Bei dieser Verschiebebewegung kann der Windungsbogen 2a zusätzlich an den den Klemmkörper la aufnehmenden umgebenden lsolierstoffgehäuse 10 geführt sein.

Bei dem in Figur 4 dargestellten Ausführungsbeispiel ist in dem Klemmkörper Ib die Steuerkurve dadurch gebildet, daß in mindestens einer seitenwand des Klemmkörpers Ib eine Lasche 7b eingestanzt und nach innen gedrückt ist, die eine vorbestimmte schräglage hat, während an der jeweiligen Seite an die wieder als gebogenes Bügelstück ausgebildete Feder 2b an entsprechender Stelle eine Aussparung 5b eingearbeitet ist, in die die schräg liegende Lasche 7b eingreift, so daß beim durch Hineindrücken der Feder 2b in Leitereinsteckrichtung in den Klemmkörper Ib erfolgenden Lösen des Anschlusses die eine betroffene Aussparungswand der Aussparung 5b an der schrägen Lasche 7b entlangläuft und dadurch wieder das Klemmende der Feder 2b von der Klemmfläche 3b abgedrückt wird. Die Feder 2b stützt sich wieder an der Gegenlagerfläche 4b des Klemmkörpers 1 b ab.

Bei dem Ausführungsbeispiel nach Figur 5 ist ein Klemmkörper 1c vorgesehen, der an seiner einen seitlichen Begrenzungswand im unteren, an die Gegenlagerfläche 4c angrenzenden Bereich offengelassen ist. Im vorderen Bereich der offenen Unterkante dieser seitenflächenwand des Klemmkörpers 1c ist eine schräg verlaufende Führungsfläche 7c vorgesehen. Die Feder 2c ist wieder als gebogenes Bügelstück ausgebildet und ist im Bereich ihres mit der Gegenlagerfläche 4c zusammenwirkenden Schenkels sowie im Bereich ihres Windungsbogens breiter ausgebildet als der Klemmkörper Ic. Seitlich neben einer Führungs-Absetzungskante 5c erstreckt sich dann ein schmalerer Bereich, der das Klemmende der Feder bildet, in den Klemmkörper 1 c bis zu dessen Klemmfläche 3c hinein. Das Lösen des Federdruckanschlusses geschieht wiederum dadurch, daß durch Beaufschlagung des Windungsbogens an der Frontseite die Feder 2 ein klein wenig in Leitereinsteckrichtung in den Klemmkörper 1 c hineingeschoben wird, wodurch die abgesetzte Führungskante 5c als Steuerstück an der Steuerfläche 7c entlang nach unten gleitet und wiederum das Klemmende der Feder von der Klemmfläche 3c des Klemmkörpers 1c c fortgedrückt wird.

Das Einstecken des anzuschließenden elektrischen Leiters in einen derartigen Federdruckanschluß ist dann problemlos, wenn es sich um einen Leiter mit massiver Metallseele handelt, mit der das Klemmende der Feder ohne weiteres wegzudrücken ist. sollen aber mit einem derartigen Federanschluß feindrähtige Leiter festgelegt werden, kann dies jetzt in sehr einfacher Weise dadurch geschehen, daß man die Feder mit einem Betätigungswerkzeug ein klein wenig im sinne der Lösungsbewegung verschiebt, das Klemmende der Feder dadurch von der Klemmfläche des Klemmkörpers fortbringt und den feindrähtigen Leiter problemlos einsteckt und die Feder dann in die Klemmstellung zurückfedern läßt. Unter Umständen kann jedoch das Verschieben der Feder in der Leerstellung des Anschlusses problematisch werden, insbesondere dann, wenn der Anschluß auf eine relativ große Klemmkraft ausgelegt ist, das Klemmende der Feder also auch in der Leerstellung des Anschlusses schon relativ stark auf die Klemmfläche des Klemmkörpers drückt, so daß es hier zu einer Verhakung kommen kann, die die Verschiebung der Feder in der Leerstellung blockieren könnte. Um dem entgegenzuwirken, ist in dem in Figur 5 dargestellten Ausführungsbeispiel in der Klemmfläche 3c an der Klemmstelle eine sehr kleine Aussparung 11 eingearbeitet, die nur so groß zu sein braucht, daß sie ein verhakendes Hängenbleiben der angrenzenden Kante des Klemmendes der Feder 2c verhindert.

Bei dem in Figur 6 dargestellten Ausführungsbeispiel besteht die Besonderheit darin, daß die Feder zweiteilig ausgebildet ist. sie besteht aus einem ersten Teilstück 2d mit einem wiederum frontseitig liegenden Windungsbogen, wobei das andere Ende dieses Teilstückes 2d als gerundetes Klemmende mit der Klemmfläche 3d des Klemmkörpers 1 d zusammenwirkt. An das Teilstück 2d ist eine seitlich vorstehende, am mit der Steuerfläche 7d in der Aussparung 6d des Klemmkörpers 1d zusammenwirkenden Bereich abgerundete steuerlasche 5d vorgesehen. Das weitere Teilstück 2d' der Feder stützt sich mit seinem einen Ende im Windungsbogen des Teilstückes 2d und mit seinem anderen Ende auf der Gegenlagerfläche 4d des Klemmkörpers Id ab, sowie mit dem spitzen Bereich des Winkels unter dem Klemmende des Teilstückes 2d. Das Teilstück 2d' kann dabei auf die Erzeugung einer großen Klemmkraft ausgelegt werden, die es andererseits ermöglicht, das Teilstück 2d gerade im Klemmendenbereich, also im Bereich der Kontaktkrafteinleitung, oberflächengünstig zu gestalten.

Die vorstehend beschriebenen Ausführungsbeispiele basieren auf einem Konzept, nach dem der Klemmkörper zumindest im wesentlichen käfigoder gehäuseförmig ausgebildet ist und zumindest den wesentlichen Teil der Feder in sich aufnimmt. Ein Federdruckanschluß mit dem Prinzip der Federverschiebung parallel zu sich selbst und bei gleichzeitiger gesteuerter Fortbewegung des Klemmendes der Feder von der Klemmfläche des Klemmkörpers im Sinne der Lösung des Anschlusses kann jedoch auch nach einem ganz anderen Konstruktionsprinzip aufgebaut sein. So ist beispielsweise bei dem in den Figuren 7 und 8 dargestellten Federdruckanschluß der Klemmkörper 1 e als im wesentlichen stabförmiges Formstück ausgebildet, das die Feder 2e teilweise durchdringt und an dem die Feder 2e wieder parallel zu sich selbst in Leitereinsteck- oder auszugrichtung verschieblich geführt ist. Ein derartiger Klemmkörper 1e kann an seinem einen Ende beispielsweise fest in einer Aufnahme eingespannt sein und es bietet sich somit bezüglich der gehäuseseitigen Voraussetzungen zur Festlegung des Klemmkörpers 1e eine besondere Freizügigkeit. Insbesondere braucht in einem solchen Fall der Klemmkörper nicht etwa ein an einem Stromleitteil eines Klemmverbinders vorgesehener Klemmkäfig zu sein.

Im in den Figuren 7 und 8 dargestellten Ausführungsbeispiel ist die Feder 2e ein mit einem flach auslaufenden Windungsbogen gestaltetes Formteil, das in seinem mittleren Bereich eine sich vom unteren schenkel über fast den ganzen Windungsbogen erstrekkende schlitzförmige Aussparung 12 aufweist, durch den hindurch die mit der Feder 2e zusammenwirkenden Bereiche des Klemmkörpers 1e treten können. Der Klemmkörper 1e hat dabei in seinem vorderen Bereich einen etwa U-förmigen Querschnitt mit am vorderen Ende befindlichen und von vorne nach hinten schräg nach oben yerlaufenden Fahnenstücken 13.

Am Ende der schlitzförmigen Aussparung 12 im Auslaufsbereichsende des Windungsbogens der Feder 2e ist in nach innen gerichteter Verlängerung des abgewinkelten Endes des Windungsbogens der Klemmlasche 14 belassen, die bis zum Grund des U-förmigen Endes des Klemmkörpers 1e weist. Diese Lasche ist das Klemmende der Feder und der Grund des U-förmigen Abschnittes ist die Klemmfläche 3e des Klemmkörpers 1e.

Die schlitzförmige Aussparung 12 der Feder 2e weist zu beiden seiten der Lasche 14 seitlich abgesetzte Erweiterungen 15 auf, durch die hindurch die beiden Fahnen 13 des Klemmkörpers 1e treten können. Die Endkanten 5e dieser seitlichen Erweiterungen 15 liegen dabei an den vorderen schrägen steuerflächen 7e der Fahnen 13 des Klemmkörpers 1 an. Wird nun von der Frontseite her (siehe Pfeil in Figur 7) auf das obere abgewinkelte Ende der Feder 2e eingewirkt, verschiebt sich diese parallel zu sich selbst auf dem Klemmkörper 1e, wobei das unten liegende Klemmende der Lasche 14 von der Klemmfläche 3e abgehoben wird, da die Endkanten 5e der seitlichen erweiterten Aussparungen 15 auf den Vorderkanten der Fahnen 13 als Steuerflächen 7e hochgeführt werden.

Bei diesem Ausführungsbeispiel ist zugleich in einfacher Weise eine besondere Sicherung gegen einen unbeabsichtigten Leiterabzug verwirklicht. Die Anordnung ist nämlich so getroffen, daß die hinteren abgesetzten Kanten 16 der seitlich erweiterten Aussparungen 15 an den hinteren schrägen Kanten 17 der beiden Fahnen 13 liegen. Wird daher auf den Leiter ein Zug in Abzugsrichtung ausgeübt, besteht für die Kanten 16 die Tendenz, an den Schrägen 17 nach unten zu wandern und damit die Feder mit der Klemmlasche 14 noch fester auf den eingesteckten Leiter zu drücken.

Bei allen vorstehend beschriebenen Ausführungsbeispielen ist der anzuschließende elektrische Leiter ein massiver oder feindrähtiger Leitungsdraht und der Klemmkörper besteht aus elektrisch leitendem Material.

Im Hinblick darauf, daß zum Lösen des Anschlusses eine Verschiebung der Feder parallel zu sich selbst erfolgt, wird zweckmäßig das Klemmende der Feder so ausgestaltet, daß eine gute Kontaktnahme weniger durch eine hohe Federkraft als vielmehr durch ein geometrisch gutes Anschmiegen an den Leiter entsteht, um sicherzustellen, daß nicht ein zu starkes Verhaken des Klemmendes der Feder am Leiter die Verschiebebewegung behindert oder gar blockiert. In Figur 10 sind schematisch drei verschiedene Ausgestaltungsmöglichkeiten für die Klemmenden betroffener Federn dargestellt. Der starre Endbereich der Federn ist dabei durch längs- und/oder querverlaufende Schlitzungen 21, 22, 23 aufgelöst. In allen Fällen gewährleistet diese Auflösung, daß sich das Klemmende der Feder besser an den Leiter anschmiegen kann. In Anwendungsfällen, bei denen man sogar auf die an sich übliche Sperrhakenwirkung der Feder auf den angeschlossenen Leiter verzichten kann, kann das Klemmende der Feder sogar gerundet ausgebildet sein, wie beispielsweise im Ausführungsbeispiel nach Figur 6 angedeutet. Ein weiterer Vorteil dieser Ausgestaltung besteht darin, daß die so geschlitzte Feder den Leiter an mehreren Stellen berührt, so daß es auch mehrere Punkte gibt, die sich einem unbeabsichtigten Ausziehen entgegenstellen können. Vorteilhaft ist bei dieser Ausgestaltung auch, daß'sich Bewegungen des Leiters nicht direkt an der scharfen Endkante der Feder auswirken können.

## Patentansprüche

1. Federdruckanschluß für elektrische Leiter, mit einem Klemmkörper (1-1e) aus elektrisch leitendem Material und einer dazu beweglichen, betätigbaren, den Leiter am Klemmkörper (1-1e) festlegenden Feder (2-2e), dadurch gekennzeichnet, daß die Feder (2-2e) in Leitereinsteck- oder-auszugrichtung parallel zu sich selbst verschieblich am Klemmkörper (1-1e) abgestützt ist und ein Steuerstück (5-5e) aufweist, für das am Klemmkörper (1-1e) eine Steuerfläche (7-7e) vorgesehen ist.

2. Federdruckanschluß nach Anspruch 1, dadurch gekennzeichnet, daß zwischen dem Klemmkörper (1) und der Feder (2) eine Verrastung (8, 9) für die Klemmstellung der Feder (2) vorgesehen ist (Figur 1).

3. Federdruckanschluß nach Anspruch 1, dadurch gekennzeichnet, daß das Klemmende der Feder mit Quer- und/oder Längsschlitzen (21, 22, 23) versehen ist (Figur 9).

4. Federdruckanschluß nach Anspruch 1 oder 3, dadurch gekennzeichnet, daß das Klemmende der Feder (2d) in eine zumindest teilweise Parallellage mit der Klemmfläche (3d) des Klemmkörpgrs (1d) abgebogen ist (Figur 6).

5. Federdruckanschluß nach einem oder mehreren der vorhergehenden Ansprüche, dadurch gekennzeichnet, daß der Klemmkörper (1, 1a, 1b, 1c, 1d) gehäuseartig ausgebildet ist und die Feder weitgehend in ihm aufgenommen ist (Figur 1-6).

6. Federdruckanschluß nach Anspruch 1, dadurch gekennzeichnet, daß der Klemmkörper (1, 1a, 1d) in mindestens einer Seitenwand eine Ausnehmung (6, 6a, 6d) aufweist, die an ihrer einen Seite als Begrenzung eine geneigt liegende steuerfläche (7, 7a, 7d) hat, während an der Feder an mindestens einer seite ein in die Aussparung vorstehendes und mit der Steuerfläche zusammenwirkendes Steuerstück (5, 5a, 5d) vorgesehen ist (Figuren 1, 3, 6).

7. Federdruckanschluß nach Anspruch 6, dadurch gekennzeichnet, daß die steuerfläche (7) der Aussparung (6) auf der der offenen Frontseite zugewandten Aussparungsseite liegt, die Feder (2) an ihrem Klemmende mit mindestens einem seitlichen Steuervorsprung (5) versehen ist und die Feder (2) für die Anschlußlösung parallel zu sich selbst herausziehbar in dem Klemmkörper (2) abgestützt ist (Figur 1).

8. Federdruckanschluß nach Anspruch 2 und 7, dadurch gekennzeichnet, daß der untere Vorderbereich des Klemmkörpers (1) offengelassen ist und in die Unterkanten der seitlichen Klemmkörperwände nach unten offene Ausklinkungen (8) eingearbeitet sind, in denen in der Klemmstellung des Anschlusses seitlich an der Feder (2) vorgesehene Rastvorsprünge (9) aufgenommen sind (Figur 1).

9. Federdruckanschluß nach Anspruch 6, dadurch gekennzeichnet, daß die schräg liegende steuerfläche (7a, 7d) auf der der offenen Frontseite abgewandt liegenden seite der Aussparung (6a, 6d) angeordnet ist und als Steuerstück an der Feder (2a, 2d) eine seitliche, in die Aussparung vorstehende steuerlasche (5a, 5d) vorgesehen ist, wobei die Feder (2a, 2d) durch Hineinschieben parallel zu sich selbst in den Klemmkörper (1 a, 1 d) in die Anschlußlösestellung überführbar ist (Figur 2, 6).

10. Federdruckanschluß nach einem der Ansprüche 1-6, dadurch gekennzeichnet, daß in eine Seitenwand des Klemmkörpers (1b) eine nach innen vorspringende, schräg liegende, die steuerfläche beinhaltende Steuerlasche (7b) eingestanzt ist, für die in der Feder (2b) eine sie aufnehmende, mit ihrer einen Begrenzung das Steuerstück bildende Aussparung (5b) vorgesehen ist (Figur 4).

11. Federdruckanschluß nach einem der vorhergehenden Ansprüche, dadurch gekennzeichnet, daß die Feder zweiteilig ausgebildet ist und ein das Klemmende und das Steuerstück (5d) aufweisendes Teilstück (2d) sowie ein weiteres, das Teilstück (2d) gegen die Klemmfläche (3d) des Klemmkörpers (1d) drückendes Teilstück (2d') aufweist (Figur 6).

12. Federdruckanschluß nach einem oder mehreren der vorhergehenden Ansprüche, dadurch gekennzeichnet, daß die Feder (2a, 2b, 2c, 2d) mit einem aus dem Klemmkörper vorstehenden Teilabschnitt auch an einem den Klemmkörper umgebenden Isolierstoffgehäuseabschnitt (10) geführt ist (Figur 3).

13. Federdruckanschluß nach einem der Ansprüche 1-5, dadurch gekennzeichnet, daß der Klemmkörper (1c) auf seiner einen seitenwand in deren unterem Bereich offengehalten ist und an der freien Unterkante dieser Seitenwand eine schräg liegende Steuerfläche (7c) vorgesehen ist, für die an der Feder (2c) als steuerstück eine abgesetzte steuerkante (5c) vorgesehen ist (Figur 5).

14. Federdruckanschluß nach einem der Ansprüche 1-4, dadurch gekennzeichnet, daß der Klemmkörper (1e) als stabförmiges Formteil ausgebildet ist, auf dem die mit Durchbrechungen (12, 15) zur Aufnahme des stabförmigen Formkörpers (1e) versehene Feder (2e) parallel zu sich selbst verschieblich geführt ist (Figur 7, 8).

15. Federdruckanschluß nach Anspruch 14, dadurch gekennzeichnet, daß der Klemmkörper (1e) in seinem mit der Feder (2e) zusammenwirkenden Bereich einen U-förmigen Querschnitt hat und an seinem freien Ende schräg rückwärts geneigte, auf ihrer einen Begrenzungsseite die schräge Steuerfläche (7e) aufweisende Fahnen (13) vorgesehen sind, wobei die Feder (2e) als mit einem flach auslaufenden Windungsbogen versehenes Bügelstück ausgebildet ist, das einen mittleren Durchlaßschlitz (12) für den Klemmkörper (1e) sowie eine zum die Klemmfläche (3e) des Klemmkörpers (1e) bildenden U-Grund weisende Klemmlasche (14) hat, zu deren beiden Seiten seitlich versetzte Aussparungen (15) vorgesehen sind, durch die die Fahnen (13) treten, wobei der eine Aussparungsgrund (5e) jeweils ein mit den Steuerflächen (7e) zusammenwirkendes Steuerstück bildet (Figur 7, 8).

16. Federdruckanschluß nach Anspruch 15, dadurch gekennzeichnet, daß der andere Grund (16) der seitlichen Aussparungen (15) mit den rückwärtigen Schrägen (17) der Fahnen (13) eine Leiterauszugsicherung bildet (Figur 7, 8).

17. Federdruckanschluß nach einem oder mehreren der vorhergehenden Ansprüche, dadurch gekennzeichnet, daß in der Klemmfläche (3-3e) des Klemmkörpers (1-1e) in der Klemmstellung der Feder, deren Klemmende gegenüberliegend, eine kleine Aussparung (11) vorgesehen ist (Figur 5).

## Claims

1. A spring pressure terminal for electrical conductors, comprising a clamp body (1-1e) of electrically conductive material and an actuable spring (2-2e) which is movable relative thereto and which fixes the conductor to the clamp body (1-1e), characterised in that the spring (2-2e) is supported on the clamp body (1-1e) displaceably parallel to itself in the direction in which a conductor is pushed in or pulled out, and has a control portion (5 -5e) for which a control surface (7-7e) is provided on the clamp body (1-1e).

2. A spring pressure terminal according to claim 1 characterised in that provided between the clamp body (1) and the spring (2) is a latching means (8, 9) for the clamping position of the spring (2) (Figure 1).

3. A spring pressure terminal according to claim 1 characterised in that the clamping end of the spring is provided with transverse and/or longitudinal slots (21, 22, 23) (Figure 9).

4. A spring pressure terminal according to claim 1 or claim 3 characterised in that the clamping end of the spring (2d) is bent over into an at least partially parallel position with the clamping surface (3d) of the clamp body (1d) (Figure 6).

5. A spring pressure terminal according to one or more of the preceding claims characterised in that the clamp body (1, 1a, 1b, 1c, 1d) is of a housing-like configuration and the spring is substantially accommodated therein (Figures 1-6).

6. A spring pressure terminal according to claim 1 characterised in that in at least one side wall the clamp body (1, 1a, 1d) has an opening (6, 6a, 6d) which, at its one side, as a boundary, has an inclinedly disposed control surface (7, 7a, 7d) while provided on the spring on at least one side is a control portion (5, 5a, 5d) which projects into the opening and which co-operates with the control surface (Figures 1, and 6).

7. A spring pressure terminal according to claim 6 characterised in that the control surface (7) of the opening (6) is disposed on the side of the opening which is towards the open front side, the spring (2) is provided with at least one lateral control projection (5) at its clamping end and the spring (2) is supported in the clamp body (1) in such a way that it can be pulled out parallel to itself for releasing the terminal (Figure 1).

8. A spring pressure terminal according to claim 2 and claim 7 characterised in that the lower forward region of the clamp body (1) is left open and downwardly open recesses (8) are incorporated into the lower edges of the side walls of the clamp body, wherein in the clamping position of the terminal detent projections (9) provided laterally on the spring (2) are accommodated in said recesses (8) (Figure 1).

9. A spring pressure terminal according to claim 6 characterised in that the inclinedly disposed control surface (7a, 7d) is arranged on the side of the opening (6a, 6d) which is remote from the open front side and a lateral control bar (5a, 5d) which projects into the opening is provided as the control portion on the spring (2a, 2d), wherein the spring (2a, 2d) can be moved into the terminal release position by being pushed in parallel relationship to itself into the clamp body (1a, 1d) (Figures 2 and 6).

10. A spring pressure terminal according to one of claims 1 to 6 characterised in that an inwardly projecting, inclinedly disposed control bar (7b) which includes the control surface is punched into a side wall of the clamp body (1 b), and provided in the spring (2b) for said control bar (7b) is an opening (5b) which accommodates the control bar (7b) and which, with its one boundary, forms the control portion (Figure 4).

11. A spring pressure terminal according to one of the preceding claims characterised in that the spring is of a two-part construction and has a portion (2d) having the clamping end and the control portion (5d) and a further portion (2d') which presses the portion (2d) against the clamping surface (3d) of the clamp hody (1d) (Figure 6).

12. A spring pressure terminal according to one or more of the preceding claims characterised in that the spring (2a, 2b, 2c, 2d) is also guided with a portion that projects out of the clamp body, on an insulating housing portion (10) which is disposed around the clamp body (Figure 3).

13. A spring pressure terminal according to one of claims 1 to 5 characterised in that the clamp body (1c) is open on its one side wall, in the lower region thereof, and provided at the free lower edge of said side wall is an inclinedly disposed control surface (7c) for which a reduced control edge (5c) is provided as the control portion on the spring (2c) (Figure 5).

14. A spring pressure terminal according to one of claims 1 to 4 characterised in that the clamp body (1e) is in the form of a bar-like shaped portion on which the spring (2e) is guided displaceably parallel to itself, the spring being provided with apertures (12, 15) therethrough for accommodating the bar-like shaped portion (le) (Figures 7 and 8).

15. A spring pressure terminal according to claim 14 characterised in that in its region which co-operates with the spring (2e) the clamp body (1e) is of U-shaped cross-section and provided at its free end are obliquely rearwardly inclined lugs (13) which have the inclined control surface (7e) on their one boundary side, wherein the spring (2e) is in the form of a loop member provided with an arcuate turn that terminates in a flat configuration, the loop member having a central through slot (12) for the clamp body (1e) to pass therethrough and a clamping bar (14) which points towards the base of the U-shape, that forms the clamping surface (3e) of the clamp body (1e), wherein provided on the two sides of the clamping bar (14) are laterally displaced openings (15) through which the lugs (13) pass, the one base (5e) of the openings forming respective control portions which co-operate with the control surfaces (7e) (Figures 7 and 8).

16. A spring pressure terminal according to claim 15 characterised in that the other base (16) of the lateral openings (15), with the rearward inclined surfaces (17) of the lugs (13), form a means for securing the conductor against being pulled out (Figures 7 and 8).

17. A spring pressure terminal according to one or more of the preceding claims characterised in that a small recess (11) is provided in the clamping surface (3-3e) of the clamp body (1-1e), being opposite to the clamping end of the spring in the clamping position thereof (Figure 5).

## Revendications

1. Borne à pression à ressort pour conducteurs électriquea, comprenant un corps de borne (1 à le) en matériau conducteur électriquementet un ressort (2 à 2e) apte à se déplacer par rapport à ce corps, qui fixé le conducteur au corps de borne (1 à 1e) et qui peut être manoeuvré, caractérisé en ce que le ressort (2 à 2e) est appuyé contre le corps de borne (1 à 1e) de façon à pouvoir se déplacer parall^{*}élément à lui-meme dans le sens de l'engagement ou dans le sens de l'extraction du conducteur, et en ce qu'il presente un élément de commande (5 à 5e), pour lequel est prévu une surface de commande (7 à 7e) sur le corps de borne (1 à le).

2. Borne à pression à ressort selon la revendication 1, caractérisée en ce qu'il est prévu un verrouillage (6, 9) verrouillant la position du ressort (2) et qui agit entre le corps de borne (1) et le ressort (2) (Fig. 1).

3. Borne à pression à ressort selon la revendication 1, caractérisée en ce que l'extrémité de serrage du ressort est munie de fentes transversales et/ou longitudinales (21, 22, 23) (Fig. 9).

4. Borne à pression à ressort selon la revendication 1 ou la revendication 3, caractérisée en ce que l'extrémité de serrage du ressort (2d) est recourbée pour prendre une position au moins partiellement parallèle à la surface de serrage (3d) du corps de borne (1d) (Fig. 6).

5. Borne à pression à ressort selon l'une ou plusieurs des révendications precédentes, caractérisée en ce que le corps de borne (1, 1a, 1b, 1c, 1d) présente la configuration d'un boîtier et en ce que le ressort est pour une grande partie enfermé dans ce boîtier (Fig. 1 à 6).

6. Borne à pression à ressort selon la revendication 1, caractérisée en ce que le corps de borne (1, 1a, 1d) présente, dans au moins une paroi latérale, un évidement (6, 6a, 6d) qui possède sur l'un de ses côtés, comme limite, une surface de commande inclinée (7, 7a, 7d) tandis que sur le ressort, est prévu, sur au moins un côté, un élément de commande (5, 5a, 5d) qui fait saillie dans l'évidement et coopère avec la surface de commande (Fig 1, 3, 6).

7. Borne à pression à ressort selon la revendication 6, caractérisée en ce que la surface de commande (7) de l'évidement (6) se trouve sur le côté de l'évidement qui est dirigé vers le côté avant ouvert, en ce que le ressort (2) est muni d'au moins une saillie de commande latérale (5) à son extrémité de serrage et en ce que le ressort (2) prend appui dans le corps de borne (1) de manière à pouvoir en être extrait par un mouvement parallèle à lui-méme pour débrancher la connexion (Fig. 1).

8. Borne à pression à ressort selon les revendications 2 et 7, caractérisée en ce que la région avant inférieure du corps de borne (1) est laissée ouverte et en ce que, dans les bords inférieurs des parois latérales du corps de borne, sont formées des encoches (8) qui s'ouvrent vers le bas et dans lesquelles des saillies de verrouillage (9) prévues latéralement sur le ressort (2) se. togent dans la position de serrage de la borne (Fig. 1).

9. Borne à pression à ressort selon la revendication 6, caractérisée en ce que la surface de commande oblique (7a, 7d) est disposée sur le côté de l'évidement (6a, 6d) qui est le plus éloigné du côté avant ouvert, et en ce qu'il est prévu comme élément de commande sur le ressort (2a, 2d) une patte de commande latérale (5a, 5d) qui fait saillie dans l'évidement, le ressort (2a, 2d) pouvant être amené à la position de débranchement de la connexion par un mouvement d'enfoncement dans le corps de borne (1a, 1d) dans une direction parallèle à luimême (Fig. 2, 6).

10. Borne à pression selon l'une des revendicaticns 1 à 6, caractérisée en ce que, dans une paroi latérale du corps de borne (1b), est découpée une patte de commande (7b) faisant saillie vers l'intérieur et disposée obliquement, qui porte la surface de commande, et pour laquelle il est prévu dans le ressort (2b), un évidement (5b) qui reçoit cette patte et forme par l'une de ses limites 1'é1é-ment de commande (Fig. 4).

11. Borne à pression à ressort selon l'une des revendications précédentes, caractérisée en ce que le ressort est réalisé en deux pièces et comprend une pièce (2d) qui présente l'extrémité de serrage et l'élément de commande (5d) ainsi qu'une autre pièce (2d') qui presse la pièce partielle (2d) contre la surface de serrage (3d) du corps de borne (1d) (Fig. 6).

12. Borne à pression à ressort selon une ou plusieurs des revendications precedentes, caractérisée en ce que le ressort (2a, 2b, 2c, 2d) est guidé, au moyen d'une partie qui émerge à l'extérieur du corps de borne, sur un segment de boîtier (10) en matière isolante qui entoure le corps de borne (Fig. 3).

13. Borne à pression à ressort selon l'une des revendications 1 à 5, caractérisée en ce que le corps de borne (1c) est maintenu ouvert, sur l'une de ses parois latérales, dans la région inférieure de cette paroi, et en ce qu'il est prévu, sur le bord inférieur libre de cette paroi latérale, une surface de commande (7c) disposée obliquement, pour laquelle il est prévu sur le ressort (2c), en tant qu'élément de commande, un bord de commande décalé (5c) (Fig. 5).

14. Borne à pression à ressort selon l'une des revendications 1 à 4, caractérisée en ce que le corps de borne (1e) est constitué par un élément de forme, présentant la configuration d'une barre, sur lequel le ressort (2e), muni d'ouvertures (12, 15) destinées à recevoir le corps de forme (1e) présentant la configuration d'une barre, est guidé de manière à pouvoir se déplacer parallélément à luimême (Fig. 7, 8).

15. Borne à pression à ressort selon la revendication 14, caractérisée en ce que le corps de borne (1e) possède, dans sa région qui coopère avec le ressort (2e) une section en U et qu'à ses extrémités libres, sont prevues des languettes (13) inclinées obliquement vers l'arriere et qui présentent les surfaces de commandes obliques (7e) sur l'un de leurs côtés limites, le ressort (2e) étant constitué par un élément en forme d'épingle, muni d'une anse qui se termine par des parties plates, cet elément possedant une fente de passage central (12) donnant passage au corps de borne (1e), ainsi qu'une patte de serrage (14) dirigée vers le fond du U qui forme la surface de serrage (3e) du corps de borne (1e), et sur les deux côtés de laquelle sont prévus des évidements (15) décalés latéralement, à travers lesquels passent les languettes (13), un fond (5e) de chacun des évidements formant un élément de commande qui coopère avec la surface de commande correspondante (7e) (Fig. 7, 8).

16. Borne à pression à ressort selon la revendication 15, caractérisée en ce que l'autre fond (16) des evidements latéraux (15) forme, avec les rampes obliques arrière (17) des languettes (13), une sécurité contre l'extraction du conducteur (Fig. 7, 8). -

17. Borne à pression à ressort selon une ou plusieurs des revendications précédentes, caractérisée en ce que, dans la surface de serrage (3 à 3e) du corps de borne (1 à 1e), est prévu, dans la position de serrage du ressort, un petit évidement (11) qui fait face à l'extrémité de serrage du ressort (Fig. 5).
